# EUROPÄISCHE PATENTSCHRIFT

(11) **EP 2 568 103 B1**
(45) Veröffentlichungstag und Bekanntmachung des Hinweises auf die Patenterteilung: **18.03.2015**
(21) Anmeldenummer: 12171507.2
(22) Anmeldetag: 11.06.2012
(51) Int. Cl.: E05D 11/10

(54) **Stufenloses Scharnier**
Continuous hinge
Charnière continue

(43) Veröffentlichungstag der Anmeldung: 13.03.2013
(73) Patentinhaber: Metalsa Automotive GmbH, 51702 Bergneustadt (DE)
(72) Erfinder: Krumbiegel, Ulrich, 09661 Striegistal OT Böhringen (DE); Siegert, Viktor, 51580 Reichshof-Eckenhagen (DE); Reck, Olaf, 04720 Döbeln (DE)
(74) Vertreter: Kalkoff & Partner

(56) Entgegenhaltungen:
- WO-A1-2005/031097
- DE-A1- 3 418 891
- DE-B3-102008 059 425
- DE-U1- 20 015 850
- US-A- 3 965 531

## Beschreibung

Die Erfindung betrifft ein Kraftfahrzeugtürscharnier, mit - einer an einer Kraftfahrzeugkarosserie anordbaren Säulenkonsole, - einer mit einer Kraftfahrzeugtür verbindbaren Türkonsole, - einem die Türkonsole und die Säulenkonsole gelenkig miteinander verbindenden Scharnierstift, der verdrehfest mit der Säulenkonsole und drehgelenkig mit der Türkonsole verbunden ist und - einer Arretierungseinheit, mit - einem mit der Türkonsole verdrehsicher verbundenen, eine Bremsfläche aufweisenden Bremseinsatz und - einem verdrehsichernden mit dem Scharnierstift verbundenen Arretierungselement, das in Richtung auf die Bremsfläche verstellbare H alteflächen aufweist.

Kraftfahrzeugtürscharniere der eingangs genannten Art sind in vielfältigen Ausgestaltungen aus dem Stand der Technik bekannt. Sie zeichnen sich dabei dadurch aus, dass sie neben einer gelenkigen Anbindung einer Kraftfahrzeugtür an einer Fahrzeugkarosserie zusätzlich über die integrierte Arretierungseinheit die Möglichkeit bieten, die Kraftfahrzeugtür relativ gegenüber der Fahrzeugkarosserie in einer eingestellten Öffnungsposition festzulegen, so dass auf separate Feststellmittel verzichtet werden kann. WO2005/031097 A1 offenbart ein Kraftfahrzeugtürscharnier nach dem Oberbegriff des Anspruchs 1.

Üblicherweise weisen die gattungsgemäßen Kraftfahrzeugtürscharniere dabei Arretierungseinheiten auf, welche die Festlegung der Tür in voreingestellten Winkelpositionen erlaubt. Darüber hinaus besteht jedoch der Bedarf an solchen Kraftfahrzeugtürscharnieren, welche - üblicherweise über eine dauerhafte Reibung zumindest zweier relativ zueinander verstellbaren Flächen im Falle einer Verschwenkung der Fahrzeugtür gegenüber der Fahrzeugkarosserie - eine stufenlose Feststellung ermöglichen. Derartige Kraftfahrzeugtürscharniere bieten den Vorteil, dass die Kraftfahrzeugtür in beliebigen Öffnungspositionen gegenüber der Fahrzeugkarosserie festgelegt werden kann, was zu einer erheblichen Komfortsteigerung führt. Durch derartige Kraftfahrzeugtürscharniere kann bspw. vermieden werden, dass die Fahrzeugtür, wenn sie sich nicht in einer vorbe- stimmten, arretierbaren Winkelposition befindet, gegen ein ein Schwenkbereich der Tür angeordnetes Hindernis, bspw. ein benachbart angeordnetes Fahrzeug oder eine Wand schlägt, was zu erheblichen Beschädigungen der Tür führen kann.

Bekannte Kraftfahrzeugtürscharniere mit einer im Wesentlichen stufenlosen Arretie- rung weisen dabei jedoch den Nachteil auf, dass diese einen besonders komplexen und fehleranfälligen Aufbau aufweisen. Hiervon ausgehend liegt der Erfindung die Aufgabe zu Grunde, ein Kraftfahrzeugtürscharnier bereitzustellen, welches eine stufenlose Arre- tierung einer mit einer Türkonsole verbundenen Kraftfahrzeugtür gegenüber einer mit einer Fahrzeugkarosserie verbundenen Säulenkonsole ermöglicht, wobei das Kraftfahr- zeugtürscharnier einen einfachen und kostengünstigen Aufbau aufweist.

Die Erfindung löst die Aufgabe durch ein Kraftfahrzeugtürscharnier mit den Merkmalen des Anspruchs 1. Vorteilhafte Weiterbildungen der Erfindung sind in den abhängigen Ansprüchen angegeben.

Kennzeichnend für das erfindungsgemäße Kraftfahrzeugtürscharnier ist, dass die H alteflächen an zwei einstückig mit dem Arretierungselement ausgebildeten Arretierungselementearmen angeordnet sind, die mittels einer Stelleinheit derart in Richtung auf die Bremsfläche elastisch verformbar sind, dass die H alteflächen an der Bremsfläche anliegten, wobei der Bremseinsatz zwischen den zwei jeweils eine Haltefläche aufweisenden Arretierungselemen- tearmen angeordnet ist, wobei die Stelleinheit derart ausgebildet ist, dass diese die H alteflächen an gegenüberliegend angeordnete Bremsflächen des Bremseinsatzes andrückt und die Stelleinheit eine Stellschraube aufweist, mittels derer die Arretierungselementearme in Richtung auf den Bremseinsatz verlagerbar sind, wobei sich die Stellschraube derart zwischen den Arretierungselementearmen erstreckt, dass über die Stellschraube der Abstand der Arretierungselementearme einstellbar ist.

Durch diese Ausgestaltung der Erfindung, die eine bezogen auf die Stellschraube axiale Klemmung des Bremseinsatzes bewirkt, kann in besonders einfacher und kostengünstiger Weise eine Festlegung des Haltemo- ments erfolgen. Insbesondere erfolgt durch diese Ausgestaltung der Verlagerung der Arretierungselementearme gegenüber dem Bremseinsatz eine zuverlässige Aufhebung der Normalkräfte, so dass auf eine ergänzende Ableitung verzichtet werden kann, wel- che bspw. bei der Verwendung eines einzigen Haltearms erforderlich wäre. Die Verwendung einer Stellschraube ermöglicht eine besonders einfache und genaue Justierung der Anpresskraft und somit des zur Verstellung einer Kraftfahrzeugtür erforderlichen Betätigungsmoments. Die einstückige Ausgestaltung des Arretierungselements mit den Arretierungse- lementearmen lässt sich besonders einfach und kostengünstig herstellen, insbesondere da auf eine Verbindung eines Grundkörpers mit den Arretierungselementearmen ver- zichtet werden kann.

Gemäß der Erfindung weist das Arretierungselement zwei Arretierungselementearme auf, die derart ausgebildet sind, dass diese mittels der Stelleinheit jeweils mit ihren Hal- teflächen in Kontakt mit der Bremsfläche des Bremseinsatzes gebracht werden, wobei über die Stelleinheit der Anpressdruck der Haltefläche an der Bremsfläche einstellbar ist. Eine Stelleinheit bewirkt bei dieser Ausgestaltung der Erfindung eine axiale Klemmung des Bremseinsatzes zwischen den Halteflächen der Arretierungselementearme. Die elastische Verformbarkeit mindestens eines Arretierungselementearms des Arretierungselements gewährleistet dabei, dass über die Stelleinheit sowohl eine Erhöhung als auch eine Verringerung des Anpressdrucks der Haltefläche an der Bremsfläche realisierbar ist. Eine Verdrehung der Türkonsole gegenüber der Säulenkonsole bewirkt eine entsprechende Verstellung der Halteflächen der Arretierungselementearme gegenüber der Bremsflächen des Bremseinsatzes, wobei über das sich aus der Reibung der Halte- und Bremsfläche ergebende Widerstandsmoment die zur Verlagerung der Kraftfahrzeugtür erforderliche Kraft bestimmt wird. Der Bremseinsatz kann sich dabei grundsätzlich über einen beliebigen Winkelbereich an der Türkonsole erstrecken. Somit kann der Bremseinsatz derart angeordnet sein, dass die Arretierungseinheit während der gesamten Verschwenkbewegung der Kraftfahrzeugtür aus ihrer Schließposition bis in ihre maximale Öffnungsposition ein Haltemoment erzeugt, d.h. über die miteinander in Kontakt stehende Bremsflächen und Kontaktflächen das zur Verschwenkung der Tür erforderliche Betätigungsmoment bestimmt. Auch ist es jedoch möglich, den Bremseinsatz nur über einen bestimmten Winkelbereich an der Türkonsole anzuordnen, so dass in Teilbereichen, in denen eine Arretierungsmöglichkeit nicht erforderlich ist, bspw. im Bereich um die Schließposition der Fahrzeugtür, die Arretierungseinheit keinen Einfluss auf das Betätigungsmoment der Kraftfahrzeugtür hat.

Das erfindungsgemäße Kraftfahrzeugtürscharnier zeichnet sich durch seinen besonders einfachen und kompakten Aufbau aus. Zur Festlegung des Betätigungsmoments ist lediglich ein Arretierungselement mit zwei starr mit dem Arretierungselement ausgebildeten Arretierungselementearmen erforderlich, deren Lage relativ gegenüber dem Bremseinsatz über eine Stelleinheit festlegbar ist, wodurch die Andruckkräfte zwischen den gegenüberliegend angeordneten Bremsflächen und den Halteflächen zur Festlegung des Betätigungsmoments der Kraftfahrzeugtür frei bestimmbar ist. Die elastische Verlagerbarkeit der Arretierungselementearme gewährleistet dabei, dass über die Stelleinheit problemlos eine Reduzierung des Anpressdrucks erreichbar ist, wozu die Arretierungselementearme eine elastische Rückverlagerung ausführen. Darüber hinaus erlaubt diese Ausgestaltung des Arretierungselements einen besonders einfachen und kostengünstigen Aufbau, nachdem auf zusätzliche Bauelemente verzichtet werden kann.

Nach einer weiteren Ausgestaltung der Erfindung ist vorgesehen, dass die Stelleinheit ein Federelement aufweist, das eine federvorgespannte Anlage der Haltefläche an der Bremsfläche bewirkt. Gemäß dieser Ausgestaltung der Erfindung ergibt sich das Haltemoment für eine mit dem Kraftfahrzeugtürscharnier verbundene Fahrzeugtür nicht allein aus der durch die Stelleinheit aufgebrachten Vorspannung sowie der Steifigkeit bzw. Elastizität der Arretierungselementearme, sondern darüber hinaus auch aus der Elastizität des Federelements, welches in Verbindung mit der Stelleinheit die Halteflächen federelastisch gegen die Bremsflächen des Bremseinsatzes drücken. Das Federelement gewährleistet dabei eine gleichmäßige Anlage der Halteflächen an den Bremsflächen, wo- bei auch Ausweichbewegungen des Arretierungselements über das Federelement ein- fach möglich sind.

Die Ausrichtung der Arretierungselementearme ist ebenso wie die Ausrichtung der Hal- te- und Bremsflächen zueinander grundsätzlich frei wählbar. So können die Arretie- rungselementearme bspw. unter einem frei wählbaren Winkel zur Scharnierstiftachse verlaufen und auch die Halte- bzw. Bremsflächen können unter einem beliebigen Win- kel zur Scharnierstiftachse ausgerichtet sein. Nach einer vorteilhaften Weiterbildung der Erfindung ist jedoch vorgesehen, dass sich die Arretierungselementearme im Wesentli- chen rechtwinklig zur Scharnierstiftachse erstreckt, wobei auch die Halteflächen und die Bremsflächen bevorzugt rechtwinklig zur Scharnierstiftachse ausgerichtet sind. Diese Ausgestaltung der Erfindung ermöglicht die Ausgestaltung einer besonders kompakten Arretierungseinheit, welche gleichzeitig eine flexible Einstellung des Haltemoments ermöglicht. Die rechtwinklige Ausgestaltung ist dabei besonders einfach und kosten- günstig herstellbar, wobei auch eine entsprechende Ausrichtung der Brems- bzw. Halteflächen zueinander eine einfache Herstellung des Bremseinsatzes ermöglicht.

Der Bremseinsatz kann bspw. einstückig mit einem die Arretierungseinheit aufnehmen- den Gehäuse oder als ein in ein solches Gehäuse einsetzbares Bauteil ausgeführt wer- den.

Die Verwendung einer Stellschraube ermöglicht eine besonders einfache und genaue Justierung der Anpresskraft und somit des zur Verstellung einer Kraftfahrzeugtür erforderlichen Betätigungsmoments.

Besonders vorteilhafter Weise erstreckt sich die Stellschraube im Wesentlichen parallel zur Scharnier- stiftachse, was die Herstellung einer besonders kompakten und platzsparenden Arretierungseinheit ermöglicht.

Grundsätzlich kann die Bremsfläche in beliebiger Weise ausgebildet sein. So kann diese bspw. eine ebene Oberfläche aufweisen, so dass über den gesamten Schwenkbereich der Kraftfahrzeugtür gegenüber der Fahrzeugkarosserie, innerhalb derer die Arretierungse- lementearme mit dem Bremseinsatz in Eingriff befindlich sind, ein konstantes Halte- moment und folglich ein konstantes Betätigungsmoment zur Verschwenkung der Tür besteht.

Nach einer besonders vorteilhaften Ausgestaltung der Erfindung ist jedoch vorgesehen, dass die Bremsfläche eine konturierte Oberfläche aufweist. Die Verwendung einer kon- turierten Oberfläche zeichnet sich dabei dadurch aus, dass hier aufgrund der unter- schiedlichen Höhen der Bremsfläche gegenüber einer Hauptebene für bestimmte Öff- nungswinkel unterschiedliche Haltemomente entstehen, bzw. Betätigungsmomente erforderlich sind, um die Kraftfahrzeugtür in diesen Bereichen zu verschwenken. Auch ist es möglich, über eine konturierte Oberfläche Bereiche festzulegen, in denen durch die Arretierungseinheit kein Haltemoment bereit gestellt wird, um ein einfaches Ver- schwenken der Tür zu ermöglichen, bspw. im Bereich um die Schließlage der Tür.

Grundsätzlich ausreichend für die Funktion des erfindungsgemäßen Kraftfahrzeugtür- scharniers ist eine elastische Verlagerbarkeit der Federelementearme gegenüber dem Bremseinsatz, um hierdurch zum einen das Haltemoment einzustellen und zum ande- ren Ausweichbewegungen zum Ausgleich von Unebenheiten in der Oberflächenkontur des Bremseinsatzes zu ermöglichen, ohne dass es zu einer Verklemmung kommt. Nach einer besonders vorteilhaften Ausgestaltung der Erfindung ist jedoch vorgesehen, dass ein Federelement derart mit der Stellschraube und dem Arretierungselementearm in Wirkverbindung befindlich ist, dass die Halteflächen der Arretierungselementearme unter Federvorspannung an den Bremsflächen anliegen. Gemäß dieser Ausgestaltung der Er- findung bestimmt sich das Haltemoment nicht allein aus der Vorspannkraft der Schraube und der Steifigkeit der Arretierungselementearme, sondern darüber hinaus auch aus der Elastizität des Federelements, welches in besonders vorteilhafter Weise die gemäß einer vorteilhaften Weiterbildung vorgesehene Konturierung der Bremsflächen des Bremseinsatzes ermöglicht, da das Federelement eine entsprechende Beweglichkeit der Arretierungselementearme bzw. der Kontaktfläche gegenüber der Bremsfläche zulässt. Die Ausgestaltung des Federelementes ist dabei grundsätzlich frei wählbar, wobei be- sonders bevorzugt das Federelement durch eine Federscheibe gebildet ist, die zwischen einem Schraubenkopf der Stellschraube und der der Haltefläche gegenüberliegenden Oberfläche des Arretierungselementearms angeordnet ist. Eine entsprechende Ausges- taltung des Kraftfahrzeugtürscharniers ermöglicht eine besonders einfache und kosten- günstige federnde Lagerung des Arretierungselementearms, wodurch Ausgleichbewe- gungen in besonders einfachere Weise durchgeführt werden können, wobei u.a. über die Dicke des Federelements dabei die Bewegungsmöglichkeiten einstellbar ist.

Die Anordnung der Arretierungselementearme kann grundsätzlich in beliebiger Weise an dem erfindungsgemäßen Kraftfahrzeugtürscharnier erfolgen. Nach einer besonders vorteilhaften Ausgestaltung der Erfindung ist jedoch vorgesehen, dass die Arretierungs- einheit in einem Gehäuse angeordnet ist, das durch einen eine Öffnung aufweisenden Gehäusedeckel verschlossen ist. Die Anordnung innerhalb eines Gehäuses schützt die Arretierungseinheit vor äußeren Einflüssen und erhöht somit die Betriebssicherheit des Kraftfahrzeugtürscharniers. Die Anordnung einer Öffnung in einem Gehäusedeckel er- möglicht es dabei, Einstellungen des Haltemoments mit einem geeigneten Werkzeug ohne Öffnung des Gehäuses vorzunehmen, wobei durch die Gehäuseöffnung ein Zugang zur Stelleinheit, bevorzugt einer Stellschraube möglich ist, über die das Haltemoment einstellbar ist.

Ein Ausführungsbeispiel wird nachstehend mit Bezug auf die Zeichnungen näher erläu- tert. In den Zeichnungen zeigen:
- Fig. 1: eine perspektivische Ansicht eines Kraftfahrzeugtürscharniers mit einer Arretierungseinheit teilweise in einer Schnittdarstellung;
- Fig. 2: eine perspektivische Ansicht des Kraftfahrzeugtürscharniers von Fig. 1 mit einem geöffneten Gehäuse der Arretierungseinheit;
- Fig. 3: eine perspektivische Ansicht des Kraftfahrzeugtürscharniers von Fig. 1;
- Fig. 4: eine perspektivische Ansicht der Arretierungseinheit des Kraftfahrzeugtürscharniers von Fig. 1 und
- Fig. 5: eine weitere perspektivische Ansicht der Arretierungseinheit von Fig. 4.

In den Figuren 1-3 ist in unterschiedlichen perspektivischen Ansichten ein Kraftfahrzeugtürscharnier 1 dargestellt. Dieses weist zur Verbindung mit einer hier nicht dargestellten Fahrzeugkarosserie sowie einer hier ebenfalls nicht dargestellten Kraftfahrzeugtür eine Türkonsole 2 sowie eine Säulenkonsole 3 auf, die über einen Scharnierstift 5 gelenkig miteinander verbunden sind. Der Scharnierstift 5 ist hierzu verdrehfest mit einem Ausleger der Säulenkonsole 3 und drehgelenkig in einem Gehäuse 16 einer Arretierungseinheit 4 verbunden, wobei das fehlende Gehäuse 16 der Arretierungseinheit 4 ortsfest mit der Türkonsole 2 verbunden ist. Die gelenkige Verbindung der Türkonsole 2 mit der Säulenkonsole 3 ermöglicht somit über den Scharnierstift 5 eine Verschwenkung der Türkonsole 2 relativ gegenüber der Säulenkonsole 3.

Die Arretierungseinheit 4, welche in dem starr mit der Türkonsole 2 verbundenen Gehäuse 16 angeordnet ist und zur stufenlosen Arretierung der Türkonsole 2 gegenüber der Säulenkonsole 3 dient, weist ein Arretierungselement 7 auf, welches mit seiner Scharnierstiftaufnahme 20 verdrehsicher innerhalb des Gehäuses 16 auf dem Scharnierstift 5 arretiert ist. Das Arretierungselement 7 weist darüber hinaus zwei sich im Wesentlichen rechtwinklig zur Scharnierstiftachse erstreckende Arretierungselementearme 8a, 8b auf, deren einander zugewandte Halteflächen 9 mit den Bremsflächen 10 eines innerhalb des Gehäuses 16 angeordneten Bremseinsatzes 6 in Kontakt befindlich sind. (vgl. Fig. 4 und 5)

Zur Festlegung des Anpressdrucks, mit dem die Halteflächen 9 der Arretierungselementearme 8a, 8b an den Bremsflächen 10 des Bremseinsatzes 6 anliegen, dient eine Stelleinheit 11. Diese weist eine sich durch eine Durchgangsbohrung 19 im Arretierungselementearm 8a erstreckende Stellschraube 14 auf, die in ein in dem Arretierungselementearm 8b ausgebildetes Gewinde einschraubbar ist. In Abhängigkeit von der Einschraubtiefe die Arretierungselementearme 8a, 8b werden diese elastisch aufeinander zu bewegt, so dass der Bremseinsatz 6 zwischen den Arretierungselementearmen 8a, 8b eingeklemmt wird. Über die Vorspannkraft der Stellschraube 14, die Elastizität der Arretierungselementearme 8a, 8b sowie ein zwischen dem Kopf der Stellschraube 14 und dem Arretierungselementearm 8a angeordnetes Federelement 15 bestimmt sich die Kraft, mit der die Halteflächen 9 an den Bremsflächen 10 anliegen. Über die Haltekraft bestimmt sich dann das Haltemoment einer hier nicht dargestellten Kraftfahrzeugtür gegenüber der hier ebenfalls nicht dargestellten Kraftfahrzeugkarosserie. Das Federelement 15 erlaubt Ausgleichsbewegungen der Arretierungselementearme 8a, 8b gegenüber dem Bremseinsatz 6.

Derartige Ausgleichsbewegungen sind insbesondere dann erforderlich, wenn der Bremseinsatz 6, wie in den Figuren 4 und 5 dargestellt, konturierte Bremsflächen 10 aufweist, d. h., die Bremsflächen 10 weisen gegenüber einer Hauptebene der Bremsflächen 10 sowohl Vertiefungen 13 als auch Erhebungen 12 auf. Im Bereich der Erhebungen 12 besteht ein höheres Haltemoment und im Bereich der Vertiefungen 13 ist das Haltemoment gegenüber der Hauptebene reduziert. Eine Verschwenkung der Türkonsole 2 gegenüber der Säulenkonsole 3 bewirkt aufgrund der starren Anordnung des Bremseinsatzes 6 in dem Gehäuse 16 eine Verlagerung des Bremseinsatzes 6 sowie der Bremsflächen 10 relativ gegenüber den Arretierungselementearmen 8a, 8b und somit gegenüber den Halteflächen 9. Aufgrund der Konturierung kann für unterschiedliche Öffnungswinkel der Türkonsole 2 gegenüber der Säulenkonsole 3 verschiedene Haltemomente bestimmt werden.

Die Arretierungseinheit 4 mit dem Arretierungselement 7 sowie der Stellschraube 14 ist innerhalb des Gehäuses 16 angeordnet, welches an seiner Oberseite durch einen Gehäusedeckel 17 verschlossen ist. Der Gehäusedeckel 17 weist dabei eine Öffnung 18 auf, welche in einem vorbestimmten Winkelbereich der Türkonsole 2 gegenüber der Säulenkonsole 3 die Zugänglichkeit zur Stellschraube 14 ermöglicht, so dass im geschlossenen Zustand des Gehäuses 16 eine Einstellung des Haltemoments über eine Einstellung der Stellschraube 14 möglich ist.

### Bezugszeichenliste

- 1: Kraftfahrzeugtürscharnier
- 2: Türkonsole
- 3: Säulenkonsole
- 4: Arretierungseinheit
- 5: Scharnierstift
- 6: Bremseinsatz
- 7: Arretierungselement
- 8a: Arretierungselementearm
- 8b: Arretierungselementearm
- 9: Haltefläche
- 10: Bremsfläche
- 11: Stelleinheit
- 12: Erhebungen
- 13: Vertiefungen
- 14: Stellschraube
- 15: Federelement
- 16: Gehäuse
- 17: Gehäusedeckel
- 18: Öffnung
- 19: Durchgangsbohrung
- 20: Scharnierstiftaufnahme

## Patentansprüche

1. Kraftfahrzeugtürscharnier, mit
- einer an einer Kraftfahrzeugkarosserie anordbaren Säulenkonsole (3),
- einer mit einer Kraftfahrzeugtür verbindbaren Türkonsole (2),
- einem die Türkonsole (2) und die Säulenkonsole (3) gelenkig miteinander verbindenden Scharnierstift (5), der verdrehfest mit der Säulenkonsole (3) und drehgelenkig mit der Türkonsole (2) verbunden ist und
- einer Arretierungseinheit (4), mit
- einem mit der Türkonsole (2) verdrehsicher verbundenen, eine Bremsfläche (10) aufweisenden Bremseinsatz (6) und
- einem verdrehsicher mit dem Scharnierstift (5) verbundenen Arretierungselement (7), das in Richtung auf die Bremsfläche (10) verstellbare Halteflächen (9) aufweist,
**dadurch gekennzeichnet, dass**
die Halteflächen (9) an zwei einstückig mit dem Arretierungselement (7) ausgebildeten Arretierungselementearmen (8a, 8b) angeordnet sind, die mittels einer Stelleinheit (11) derart in Richtung auf die Bremsfläche (10) elastisch verlagerbar sind, dass die Halteflächen (9) an der Bremsfläche (10) anliegen, wobei der Bremseinsatz (6) zwischen: den zwei jeweils eine Haltefläche (9) aufweisenden Arretierungselementearmen (8a, 8b) angeordnet ist und die Stelleinheit (11) derart ausgebildet ist, dass diese die Halteflächen (9) an gegenüberliegende Bremsflächen (10) des Bremseinsatzes (6) andrückt und die Stelleinheit (11) eine Stellschraube (14) aufweist, mittels derer die Arretierungselementearme (8a, 8b) in Richtung auf den Bremseinsatz (6) verlagerbar sind, wobei sich die Stellschraube (14) derart zwischen den Arretierungselementearmen (8a, 8b) erstreckt, dass über die Stellschraube (14) der Abstand der Arretierungselementearme (8a, 8b) einstellbar ist.

2. Kraftfahrzeugtürscharnier nach Anspruch 1, **dadurch gekennzeichnet, dass** die Stelleinheit (11) ein Federelement (15) aufweist, das eine federvorgespannte Anlage der H Halteflächen (9) an der Bremsfläche (10) bewirkt.

3. Kraftfahrzeugtürscharnier nach einem der vorhergehenden Ansprüche, **dadurch gekennzeichnet, dass** sich die Arretierungselementearme (8a, 8b) im Wesentlichen rechwinklig zur Scharnierstiftachse erstrecken, wobei auch die Halteflächen (9) und die Bremsfläche (10) bevorzugt rechtwinklig zur Scharnierstiftachse ausgerichtet sind.

4. Kraftfahrzeugtürscharnier nach einem der vorhergehenden Ansprüche, **dadurch gekennzeichnet, dass** die Bremsfläche (10) eine konturierte Oberfläche aufweist.

5. Kraftfahrzeugtürscharnier nach einem der vorhergehenden Ansprüche, **dadurch gekennzeichnet, dass** sich die Stellschraube (14) im Wesentlichen parallel zur Scharnierstiftachse erstreckt.

6. Kraftfahrzeugtürscharnier nach Anspruch 2, **dadurch gekennzeichnet, dass** das Federelement (15) derart mit der Stellschraube (14) und den Arretierungselementearmen (8a, 8b) in Wirkverbindung befindlich ist, dass die Halteflächen (9) der Arretierungselementearme (8a, 8b) unter Federvorspannung an der Bremsfläche (10) anliegt.

7. Kraftfahrzeugtürscharnier nach Anspruch 6, **dadurch gekennzeichnet, dass** das Federelement durch eine Federscheibe (15) gebildet ist, die zwischen einem Schraubenkopf der Stellschraube (14) und der der Haltefläche (9) gegenüberliegenden Oberfläche der Arretierungselementearme (8a, 8b) angeordnet ist.

8. Kraftfahrzeugtürscharnier nach einem der vorhergehenden Ansprüche, **dadurch gekennzeichnet, dass** die Arretierungseinheit (4) in einem Gehäuse (16) angeordnet ist, das eine Zugangsöffnung (18) zur Einstellung der Stellschraube (14) aufweist.

## Claims

1. A motor vehicle door hinge, comprising
- a pillar bracket (3) which is able to be arranged on a motor vehicle body,
- a door bracket (2) which is able to be connected to a motor vehicle door,
- a hinge pin (5) connecting together the door bracket (2) and the pillar bracket (3) in an articulated manner, said hinge pin being connected fixedly in terms of rotation to the pillar bracket (3) and being connected in a rotationally articulated manner to the door bracket (4) and
- a blocking unit (4), comprising
- a braking insert (6) connected fixedly in terms of rotation to the door bracket (2) and having a braking surface (10) and
- a blocking element (7) connected fixedly in terms of rotation to the hinge pin (5), said blocking element having retaining surfaces (9) which are able to be adjusted in the direction of the braking surface (10),
**characterised in that**
the retaining surfaces (9) are arranged on two blocking element arms (8a, 8b) configured integrally with the blocking element (7), said blocking element arms being able to be displaced in a resilient manner by means of an adjusting unit (11) in the direction of the braking surface (10) such that the retaining surfaces (9) bear against the braking surface (10), the braking insert (6) being arranged between the two blocking element arms (8a, 8b), each comprising one respective retaining surface (9), and the adjusting unit (11) being configured such that said adjusting unit presses the retaining surfaces (9) onto opposing braking surfaces (10) of the braking insert (6) and the adjusting unit (11) comprises an adjusting screw (14) by means of which the blocking element arms (8a, 8b) are able to be displaced in the direction of the braking insert (6), the adjusting screw (14) extending between the blocking element arms (8a, 8b) such that the distance between the blocking element arms (8a, 8b) is able to be adjusted via the adjusting screw (14).

2. The motor vehicle door hinge according to claim 1, **characterised in that** the adjusting unit (11) comprises a spring element (15) which causes the retaining surfaces (9) to bear against the braking surface (10) by means of spring pretensioning.

3. The motor vehicle door hinge according to one of the preceding claims, **characterised in that** the blocking element arms (8a, 8b) extend substantially at right angles to the hinge pin axis, the retaining surfaces (9) and the braking surface (10) also being preferably aligned at right angles to the hinge pin axis.

4. The motor vehicle door hinge according to one of the preceding claims, **characterised in that** the braking surface (10) has a contoured surface.

5. The motor vehicle door hinge according to one of the preceding claims, **characterised in that** the adjusting screw (14) extends substantially parallel to the hinge pin axis.

6. The motor vehicle door hinge according to claim 2, **characterised in that** the spring element (15) is operatively connected to the adjusting screw (14) and the blocking element arms (8a, 8b) such that the retaining surfaces (9) of the blocking element arms (8a, 8b) bear against the braking surface (10) by means of spring pretensioning.

7. The motor vehicle door hinge according to claim 6, **characterised in that** the spring element is formed by a spring washer (15) which is arranged between a screw head of the adjusting screw (14) and the surface of the blocking element arms (8a, 8b) opposing the retaining surface (9).

8. The motor vehicle door hinge according to one of the preceding claims, **characterised in that** the blocking unit (4) is arranged in a housing (16) which has an access opening (18) for adjusting the adjusting screw (14).

## Revendications

1. Charnière de porte de véhicule automobile, avec
- une console de colonne (3) pouvant être agencée sur une carrosserie de véhicule automobile,
- une console de porte (2) pouvant être reliée à une porte de véhicule automobile,
- une tige de charnière (5) reliant la console de porte (2) et la console de colonne (3) entre elles de façon articulée, laquelle est reliée solidaire en rotation avec la console de colonne (3) et de façon pivotante à la console de porte (2), et
- une unité de blocage (4), avec
- une pièce de freinage (6) reliée à la console de porte (2) sans possibilité de rotation, présentant une surface de freinage (10), et
- un élément de blocage (7) relié à la tige de charnière (5) sans possibilité de rotation, lequel présente des surfaces de maintien (9) réglables en direction de la surface de freinage (10),
**caractérisée en ce que**
les surfaces de maintien (9) sont agencées sur deux bras d'élément de blocage (8a, 8b) formées d'un seul tenant avec l'élément de blocage (7), lesquels peuvent être déplacés élastiquement en direction de la surface de freinage (10) au moyen d'une unité de réglage (11) de telle façon que les surfaces de maintien (9) s'appliquent sur la surface de freinage (10), la pièce de freinage (6) étant agencée entre les deux bras d'élément de blocage (8a, 8b) présentant respectivement une surface de maintien (9), et l'unité de réglage (11) étant conçue de manière à appuyer les surfaces de maintien (9) sur des surfaces de freinage (10) opposées de la pièce de freinage (6), et l'unité de réglage (11) présentant une vis de réglage (14) au moyen de laquelle les bras d'élément de blocage (8a, 8b) peuvent être déplacés en direction de la pièce de freinage (6), moyennant quoi la vis de réglage (14) s'étend entre les bras d'élément de blocage (8a, 8b) de manière à ce que l'espacement entre les bras d'élément de blocage (8a, 8b) puisse être réglé par le biais de la vis de réglage (14).

2. Charnière de porte de véhicule automobile selon la revendication 1, **caractérisée en ce que** l'unité de réglage (11) présente un élément à ressort (15) permettant aux surfaces de maintien (9) de s'appliquer sur la surface de freinage (10) sous précontrainte de ressort.

3. Charnière de porte de véhicule automobile selon l'une des revendications précédentes, **caractérisée en ce que** les bras d'élément de blocage (8a, 8b) s'étendent essentiellement en angle droit par rapport à l'axe de tige de charnière, les surfaces de maintien (9) et la surface de freinage (10) étant de préférence également orientées en angle droit par rapport à l'axe de tige de charnière.

4. Charnière de porte de véhicule automobile selon l'une des revendications précédentes, **caractérisée en ce que** la surface de freinage (10) présente une surface contourée.

5. Charnière de porte de véhicule automobile selon l'une des revendications précédentes, **caractérisée en ce que** la vis de réglage (14) s'étend essentiellement parallèlement à l'axe de tige de charnière.

6. Charnière de porte de véhicule automobile selon la revendication 2, **caractérisée en ce que** l'élément à ressort (15) se trouve en liaison fonctionnelle avec la vis de réglage (14) et les bras d'élément de blocage (8a, 8b) de manière à ce que les surfaces de maintien (9) des bras d'élément de blocage (8a, 8b) s'appliquent sur la surface de freinage (10) sous précontrainte de ressort.

7. Charnière de porte de véhicule automobile selon la revendication 6, **caractérisée en ce que** l'élément à ressort est formé par une rondelle élastique (15) agencée entre une tête de vis de la vis de réglage (14) et la surface des bras d'élément de blocage (8a, 8b) opposée à la surface de maintien (9).

8. Charnière de porte de véhicule automobile selon l'une des revendications précédentes, **caractérisée en ce que** l'unité de blocage (4) est agencée dans un boîtier (16) présentant une ouverture d'accès (18) pour le réglage de la vis de réglage (14).
